# FASCICULE DE BREVET EUROPEEN

(11) **EP 2 707 301 B1**
(45) Date de publication et mention de la délivrance du brevet: **04.11.2015**
(21) Numéro de dépôt: 12719273.0
(22) Date de dépôt: 02.05.2012
(51) Int. Cl.: B65D 41/04, B65D 41/08, B65D 41/62, B65D 41/38

(54) **CAPSULE DE BOUCHAGE A VIS**
SCHRAUBKAPPENVERSCHLUSS
SCREW CAP CLOSURE

(30) Priorité: 09.05.2011 EP 11354018
(43) Date de publication de la demande: 19.03.2014
(73) Titulaire: Amcor Flexibles Capsules France, 92052 Courbevoie (FR)
(72) Inventeur: MARTINENGO, Hervé, F-71370 L'Abergement Sainte Colombe (FR)
(74) Mandataire: Gernet, Samuel Andreas
(86) Numéro de dépôt international: PCT/EP2012/001879
(87) Numéro de publication internationale: WO 2012/152404

(56) Documents cités:
- WO-A2-2007/138191
- FR-A1- 2 870 826
- GB-A- 2 418 910

## Description

L'invention concerne le domaine des capsules et plus spécialement les capsules de bouchage à vis destinées à fermer des récipients, en particulier des bouteilles en verre. Les bouteilles concernées contiennent en particulier des boissons, typiquement des boissons alcoolisées, telles que des vins, des apéritifs, des liqueurs ou des alcools, dont la consommation est typiquement échelonnée, ce qui nécessite de pouvoir fermer et ouvrir lesdites bouteilles, éventuellement un grand nombre de fois.

On connaît déjà un grand nombre de capsules de bouchage. Certaines de ces capsules sont en matière plastique, comme décrit dans le brevet européen EP 0 107 680. Elles sont typiquement destinées au bouchage de bouteilles d'eau en matière plastique. D'autres, destinées en particulier au bouchage de bouteilles d'alcools, apéritifs et spiritueux, comme celle décrite dans la demande de brevet français FR 2 763 046, comprennent un insert en matière plastique comprenant un filet intérieur de vissage adapté au filet de vissage standard des bagues de verrerie et fixé à l'intérieur d'une coque métallique, dont la jupe cylindrique ne laisse apparaître aucun filet de vissage apparent.

Le brevet EP 1 254 059 décrit une capsule de bouchage apte à boucher les bouteilles de vins, également sans filetage apparent. Elle comprend une ébauche de capsule, typiquement une coque métallique dotée d'une tête et d'une jupe, et un insert en matière plastique fixé à ladite ébauche et ayant une jupe particulièrement fine comprenant également un filet intérieur de vissage adapté au filet de vissage standard des bagues de verrerie. Cette capsule composite est livrée aux embouteilleurs qui, après remplissage de la bouteille, doivent visser l'ensemble sur la bague de verrerie de la bouteille puis sertir la coque métallique en effectuant un rétreint en-dessous de la contre-bague.

Une telle solution ne paraît pas entièrement satisfaisante dans la mesure où la capsule composite, telle que livrée aux embouteilleurs, impose, après le remplissage du contenu de la bouteille et la mise en place de la capsule sur la bague de verrerie, des opérations supplémentaires, telles que vissage et sertissage, qui nécessitent l'emploi d'outils rotatifs peu aisés à déplacer sur une ligne à cinématique continue, et qui par conséquent diminuent les cadences et enchérissent le procédé d'embouteillage.

La demanderesse a donc tenté de trouver une solution satisfaisante permettant de livrer aux embouteilleurs un produit de capsulage qui soit au moins aussi performant sur le plan du bouchage réversible, susceptible d'offrir des conditions d'étanchéité contrôlées et qui ne nécessite pas autant d'opérations après remplissage de la bouteille.

WO 2007/138191 A enseigne les caractéristiques du préambule de la revendication 1.

Un premier objet selon l'invention est une capsule composite destinée à être fixée sur la bague de verrerie d'une bouteille puis à servir de bouchon vissable et dévissable à volonté pour obturer ou libérer l'orifice de distribution de ladite bouteille, ladite bague de verrerie étant munie d'au moins un bourrelet annulaire et ladite capsule composite comprenant:
- une coque, typiquement métallique, avec une jupe sensiblement cylindrique, munie d'un bourrelet annulaire interne;
- un premier insert, disposé à l'intérieur de ladite coque, solidaire de ladite coque, comprenant une jupe munie d'un filet de vissage intérieur,
- un deuxième insert, en forme globale de manchon présentant au moins deux portions globalement cylindriques;
- la première portion étant munie sur sa paroi extérieure d'un filet de vissage complémentaire de celui dudit premier insert, de sorte que ledit premier insert et ledit deuxième insert se présentent comme un ensemble solidarisé par vissage, situé à l'intérieur de ladite coque ;
- la deuxième portion étant munie de moyens d'immobilisation axiale destinés à coopérer avec ledit bourrelet annulaire de ladite bague de verrerie et de moyens de butée axiale, typiquement l'extrémité inférieure de ladite deuxième portion, coopérant avec ledit bourrelet annulaire interne de ladite coque, de telle sorte que ledit ensemble solidarisé par vissage se trouve piégé à l'intérieur de ladite coque,
   charactérisée en ce que ladite première portion du deuxième insert a une hauteur telle que, lorsque ladite capsule composite est solidarisée de manière irreversible à ladite bague de verrerie, son extrémité supérieure se trouve en-dessous du niveau du buvant de la bague, et ledit premier insert comprend une tête s'étendant traversalement à ladite jupe, ladite capsule comprenant également un joint d'étanchéité placé à l'interieur du premier insert et ayant un diamètre tel qu'il reste piégé entre ladite tête du premier insert et l'extrémité superieure de ladite première portion du deuxième insert.

La capsule selon l'invention comprend deux inserts:
- un premier insert jouant le rôle décrit par exemple dans EP 1 254 059: il permet de rendre la capsule vissable et dévissable après première ouverture tout en ne faisant pas apparaître de filet de vissage extérieur;
- un deuxième insert, qui est assemblé au premier insert par vissage, de sorte que l'ensemble ainsi constitué peut être introduit dans la coque puis piégé dans celle-ci, grâce au bourrelet annulaire interne de ladite coque. Ledit bourrelet annulaire interne correspond typiquement, lorsque la coque est métallique, à la partie interne d'une gorge annulaire réalisée par application extérieure d'une molette sur la jupe cylindrique.

Ainsi formée, la capsule composite, munie de moyens d'immobilisation par rapport à la bague de verrerie, peut être simplement enfoncée sur le col de la bouteille jusqu'à ce que lesdits moyens d'immobilisation solidarisent de façon irréversible la capsule sur le col.

Ces moyens d'immobilisation comprennent des moyens d'immobilisation axiale qui agissent de telle sorte que, lorsque ladite capsule composite est enfoncée par simple translation sur ledit col, un bourrelet de la bague de verrerie se trouve piégé au milieu desdits moyens d'immobilisation. Avantageusement, ces moyens d'immobilisation comprennent également des moyens d'immobilisation circonférentielle (immobilisation en rotation), de telle sorte que, après première ouverture, ledit deuxième insert, totalement solidaire de la bague de verrerie, fait office de filet de vissage rapporté. Les moyens d'immobilisation circonférentielle sont par exemple des nervures longitudinales qui s'étendent sur la paroi intérieure de la première portion et/ou de la deuxième portion du deuxième insert et qui coopèrent avec des reliefs ménagés sur la surface extérieure de la bague de verrerie placés de telle sorte qu'ils servent de butée auxdites nervures en rotation dans les deux sens.

Par convention, nous décrivons les différentes parties de la capsule en supposant celle-ci placée (ou prête à être placée) sur la bague de verrerie d'une bouteille debout. Ainsi, les termes "supérieur", "au-dessus", etc. signalent simplement que les objets ainsi désignés se trouvent plus prêts de l'orifice de distribution alors que les termes "inférieur", "au-dessous", etc. signalent simplement que les objets ainsi désignés se trouvent plus éloignés de l'orifice de distribution de la bouteille. En suivant cette convention, le premier insert est "au-dessus" du deuxième insert, dont la première portion est une portion "supérieure" vissée dans le premier insert.

Avantageusement, la jupe cylindrique de la coque présente une ligne de rupture facile circonférentielle, située en-dessous du premier insert, à proximité de l'extrémité inférieure de la jupe de celui-ci, et, de préférence, au-dessus de la deuxième portion du deuxième insert, de façon à ce que les moyens d'immobilisation et le bourrelet annulaire de la bague de verrerie restent cachés même après la première ouverture. Lors de la première ouverture, le haut de la coque, qui est solidaire du premier insert, est entraîné en rotation alors que le deuxième insert reste bloqué en rotation et est retenu axialement en restant solidaire du bas de la coque. En accentuant la rotation dans le sens du dévissage, la coque se déchire au niveau de la ligne de rupture facile et la capsule composite se transforme en deux parties séparables: une partie supérieure faisant office de capsule vissable et dévissable et une partie inférieure faisant office de filet de vissage rapporté sur le col de la bouteille.

Avantageusement, le premier insert et le deuxième insert ont des parois extérieures dont les diamètres sont sensiblement voisins de sorte que l'ensemble solidarisé par vissage a un aspect global cylindrique, avec un diamètre extérieur de préférence sensiblement égal au diamètre interne de la jupe de la coque. Avantageusement, la transition entre la première portion et la deuxième portion du deuxième insert comprend un épaulement qui s'étend typiquement jusqu'au dit diamètre extérieur et qui sert de butée au vissage du deuxième insert dans le premier insert.

Avantageusement, la bague de verrerie comprend un deuxième bourrelet annulaire destiné à servir de butée axiale au bourrelet annulaire interne de la coque non seulement lors de l'enfoncement de la capsule composite sur le col de la bouteille mais aussi après déchirure de la ligne de rupture facile: la partie basse de la coque peut ainsi rester à son emplacement d'origine quelles que soient les conditions de frottement à l'interface de la partie basse de la coque et de la paroi cylindrique extérieure de la deuxième portion du deuxième insert. On évite ainsi le risque qu'elle "tombe" jusqu'au bas du col de la bouteille en dévoilant les moyens d'immobilisation de la bague et du deuxième insert.

Ladite capsule composite comprend également un joint d'étanchéité rapporté. Ledit premier insert comprend une tête qui s'étend transversalement à ladite jupe et ledit joint d'étanchéité rapporté est placé à l'intérieur du premier insert, ayant un diamètre tel qu'il reste piégé entre ladite tête et l'extrémité supérieure de la première portion du deuxième insert.

Ladite première portion du deuxième insert a une hauteur telle que, lorsque ladite capsule composite est solidarisée de manière irréversible à ladite bague de verrerie, son extrémité supérieure se trouve en-dessous du niveau du buvant de la bague, appelé également "dessus de bague". De la sorte, lorsque ladite capsule composite est placée sur la bague de verrerie, une zone annulaire d'appui, proche de la périphérie dudit joint d'étanchéité, arrive au contact du dessus de bague et, après solidarisation irréversible de la capsule composite sur le col, ladite zone annulaire d'appui se trouve comprimée entre la tête de l'insert et ledit dessus de bague.

Avantageusement, ledit joint d'étanchéité comprend une couche résiliente. Il s'agit typiquement d'une couche en un matériau polymérique expansé tel que lé polyéthylène expansé, dont l'épaisseur est supérieure à 1 mm. De préférence, cette couche est plus épaisse que la couche résiliente des joints utilisés dans les capsules classiques: dans les conditions géométriques courantes des bouteilles concernées (orifice de distribution de diamètre typiquement compris entre 18 et 25 mm), elle est supérieure à 2 mm, voire supérieure ou égale à 2,5 mm. Grâce à cette épaisseur particulière, ladite couche résiliente peut jouer, outre sa fonction spécifique dans un joint d'étanchéité, deux autres fonctions associées d'une part à l'effet ressort qu'elle peut exercer en fin d'enfoncement lors de la fixation de la capsule composite sur la bague de verrerie (voir [0020]) et d'autre part à son aptitude à compenser les jeux axiaux dus au cumul des écarts constatés entre les cotes réelles des pièces fabriquées et leurs valeurs nominales. Cette couche résiliente épaisse peut en effet jouer un rôle bénéfique dans la compensation du cumul des jeux dimensionnels axiaux liés aux conditions de fabrication de la bague de verrerie et de ceux liés aux conditions de fabrication des différentes pièces de la capsule composite.

Avantageusement, ledit premier insert possède des moyens de compression radiale, tels que ceux décrits dans le brevet EP 1 638 853, qui permettent de plaquer sans formation de pli la périphérie dudit joint d'étanchéité sur la périphérie de l'extrémité supérieure de la bague de verrerie, cette dernière incluant le bord périphérique du buvant et une portion sensiblement cylindrique de la bague.

La demanderesse a par ailleurs constaté que, lorsque la première portion du second insert présente une extrémité supérieure en-dessous du niveau du dessus de bague, et lorsqu'elle est munie d'un joint d'étanchéité rapporté tel que décrit ci-dessus et venant en appui directement sur le dessus de bague, la capsule composite selon l'invention permet de garantir une étanchéité supérieure à celles des autres systèmes clippés sur une bague de verrerie, du fait que le joint appuie directement sur le buvant du verre et non pas sur une pièce plastique, ce qui lui confère une meilleure fiabilité dans le temps.

La capsule selon l'invention est destinée à être montée sur une bague de verrerie spécifique, démunie de filet de vissage mais présentant au moins un moyen d'immobilisation axial, tel qu'un bourrelet annulaire, continu ou non, destiné à coopérer avec les moyens d'immobilisation axiale du deuxième insert, et des moyens d'immobilisation circonférentielle destinés à coopérer avec ceux du deuxième insert pour bloquer ce dernier en rotation. Le dessin des divers éléments de la capsule composite doit être adapté à une géométrie réaliste du col de la bouteille. En particulier, les dimensions dudit deuxième insert doivent être définies dé telle sorte que les tolérances dimensionnelles de fabrication industrielle dudit deuxième insert soient compatibles avec les tolérances dimensionnelles de fabrication industrielle de ladite bague de verrerie.

Dans un mode préféré de réalisation, la deuxième portion du deuxième insert comprend un anneau d'extrémité inférieur et un anneau d'extrémité supérieur reliés entre eux par des ponts longitudinaux. Entre ces ponts longitudinaux s'étendent des lames annulaires flexibles attachées audit anneau d'extrémité inférieur, orientées vers le haut et, au repos, s'inclinant vers l'axe longitudinal, de telle sorte que les extrémités desdites lames se trouvent sur un cercle dont le diamètre est inférieur au diamètre extérieur du bourrelet annulaire de la bague de verrerie. Lors de l'enfonçage de la capsule composite sur le col, lesdites lames flexibles fléchissent vers l'extérieur lorsqu'elles arrivent au contact dudit bourrelet annulaire de la bague de verrerie puis retournent brutalement vers leur position au repos lorsqu'elles ont dépassé ledit bourrelet, ce qui empêche tout mouvement de retrait, c'est-à-dire tout mouvement dans le sens contraire à l'enfoncement de la capsule, les extrémités desdites lames flexibles se trouvant presque immédiatement en butée contre ledit bourrelet annulaire.

Ledit anneau d'extrémité supérieur est avantageusement muni d'une paroi inférieure qui forme un épaulement en s'étendant jusqu'à un diamètre inférieure à celui du bourrelet annulaire de la bague de verrerie. Cette paroi inférieure complète le piégeage dudit bourrelet en empêchant la poursuite de l'enfoncement de ladite capsule sur ladite bague.

La couche résiliente du joint d'étanchéité peut être utilisée pour effectuer un enfoncement au-delà de la cote théorique correspondant à la libération des extrémités des lames flexibles. Ce supplément d'enfoncement, typiquement de l'ordre de 0,5 mm, permet, compte tenu des tolérances dimensionnelles de fabrication de la bague de verrerie et des différentes parties de la capsule composite, d'être sûr que les lames flexibles vont bien se libérer en fin d'enfoncement, c'est-à-dire que leur extrémités se trouvent effectivement sur un cercle de diamètre nettement inférieur à celui du bourrelet annulaire de la bague. Lorsque l'effort d'enfoncement est arrêté, l'effet ressort de la couche résiliente entraîne l'ensemble de la capsule composite vers le haut et les extrémités des lames flexibles arrivent en butée contre ledit bourrelet annulaire.

Avantageusement, ladite bague de verrerie comprend un deuxième bourrelet annulaire servant également de butée à l'enfoncement lorsqu'il coopère avec le bourrelet annulaire interne de la coque.

Le grand avantage de l'invention réside dans le fait que, après remplissage de la bouteille, il n'est plus nécessaire de visser la capsule composite sur la bague puis de la sertir: il suffit de l'enfoncer sur le col jusqu'à ce qu'elle soit piégée. La simplicité de ce mouvement permet d'augmenter les cadences avec des machines d'embouteillage fonctionnant en cinématique continue simplifiée.

Un autre objet selon l'invention est une bague dé verrerie occupant le sommet du col d'une bouteille et destinée à accueillir une capsule composite selon l'invention, caractérisée en ce qu'elle comprend un bourrelet annulaire situé à une distance du buvant supérieure à la hauteur de ladite première portion dudit deuxième insert ainsi que des moyens d'immobilisation circonférentielle coopérant avec les moyens d'immobilisation circonférentielle dudit deuxième insert. Il s'agit par exemple de reliefs coopérant avec des nervures internes longitudinales attachées à la paroi interne dudit deuxième insert.

La bague de verrerie selon l'invention est associée à la capsule composite selon l'invention. C'est une nouvelle bague de verrerie, différente des celles utilisées dans l'art antérieur (cf. FR 2 763 046 et EP 1 254 059 par exemple), car elle est exempte de filet de vissage mais elle comprend un bourrelet annulaire particulier et des moyens d'immobilisation circonférentielle dont la position et les dimensions sont spécifiquement adaptés à ladite capsule composite, de telle sorte que ledit deuxième insert, une fois fixé sur ladite bague de verrerie après encliquetage par simple enfoncement de ladite capsule composite sur ladite bague de verrerie, devient un filet de vissage rapporté parfaitement solidaire de ladite bague de verrerie.

Avantageusement, ladite bague de verrerie comporte un deuxième bourrelet annulaire servant de butée à l'enfoncement de ladite capsule composite.

Un autre objet selon l'invention est une bouteille destinée à la consommation échelonnée de vins, d'apéritifs, de liqueurs, d'alcools, de boissons alcoolisées, caractérisée en ce que son col est muni d'une bague de verrerie selon l'invention et en ce qu'elle est munie d'une capsule composite selon l'invention.

Un autre objet selon l'invention est un procédé de capsulage d'une bouteille destinée à la consommation échelonnée de vins, d'apéritifs, de liqueurs, d'alcools, de boissons alcoolisées, caractérisé en ce que
a) on se munit de bouteilles munies d'une bague de verrerie selon l'invention;
b) on les remplit du liquide que lesdites bouteilles doivent contenir;
c) on se munit de capsules composites selon l'invention et on les fixe sur la bague de verrerie desdites bouteilles par simple translation axiale.

La figure 1 illustre en demi-coupe diamétrale l'extrémité supérieure d'une bouteille capsulée avec un mode de réalisation particulier de l'invention.

La figure 2 illustre en perspective le deuxième insert de la capsule composite représentée en figure 1.

### MODES DE REALISATION PARTICULIERS DE L'INVENTION

### EXEMPLE 1:

Les figures 1 et 2 ci-après illustrent un mode de réalisation préféré de l'invention, consacré au bouchage de bouteilles de vin.

La capsule composite (1) comprend une coque (10) métallique ayant une jupe cylindrique (11) munie d'un bourrelet annulaire interne (12). Elle comprend également deux inserts (20 et 30) vissés entre eux et introduits à l'intérieur de la coque (10).

Le premier insert (20) permet de rendre la capsule vissable et dévissable après première ouverture tout en ne faisant pas apparaître de filet de vissage extérieur. Le deuxième insert (30) est assemblé au premier insert par vissage, de sorte que l'ensemble ainsi constitué peut être introduit dans la coque puis piégé dans celle-ci grâce au bourrelet annulaire interne (12). Le bourrelet annulaire interne (12) correspond à la partie interne d'une gorge annulaire réalisée par application extérieure d'une molette sur la jupe cylindrique.

Le deuxième insert (30) présente deux portions globalement cylindriques: une première portion (31), munie sur sa paroi extérieure d'un filet de vissage (311) complémentaire de celui dudit premier insert, et une deuxième portion (32), munie de moyens d'immobilisation axiale (321) destinés à coopérer avec le bourrelet annulaire (101) de la bague de verrerie (100). L'extrémité inférieure (323) de la deuxième portion (32) coopère avec le bourrelet annulaire interne (12) de la coque (10), de telle sorte que l'ensemble des inserts vissés (20 + 30) se trouve piégé à l'intérieur de la coque.

La deuxième portion (32) du deuxième insert (30) comprend un anneau d'extrémité inférieur (325) et un anneau d'extrémité supérieur (326) reliés entre eux par des ponts longitudinaux (327). Entre ces ponts longitudinaux s'étendent des lames annulaires

(328) flexibles attachées audit anneau d'extrémité inférieur, orientées vers le haut et, au repos, s'inclinant vers l'axe longitudinal (500), de telle sorte que les extrémités (329) desdites lames se trouvent sur un cercle dont le diamètre est inférieur au diamètre extérieur du bourrelet annulaire (101) de la bague de verrerie (100).

Lors de l'enfonçage de la capsule composite sur le col, les lames flexibles (328) fléchissent vers l'extérieur lorsqu'elles arrivent au contact du bourrelet annulaire (101) de la bague de verrerie puis retournent brutalement vers leur position au repos lorsqu'elles ont dépassé ledit bourrelet, ce qui empêche tout mouvement de retrait.

L'anneau d'extrémité supérieur (326) est muni d'une paroi inférieure (324) qui forme un épaulement formant butée axiale au bourrelet annulaire (101) de la bague de verrerie.

Le deuxième insert (30) comprend également des nervures longitudinales (313) qui s'étendent sur la paroi intérieure de la première portion (31) et qui coopèrent avec des reliefs ménagés sur la surface extérieure de la bague de verrerie.

La jupe cylindrique (11) de la coque (10) présente une ligne de rupture facile (15) circonférentielle, située en-dessous du premier insert (20), à proximité de l'extrémité inférieure (25) de la jupe (21) de celui-ci, et au-dessus de la deuxième portion (32) du deuxième insert (30), de façon à ce que les lames flexibles (328) et le bourrelet annulaire (101) restent cachés même après la première ouverture.

Le premier insert (20) et le deuxième insert (30) ont des parois extérieures sensiblement cylindriques dont les diamètres sont sensiblement égaux au diamètre interne de la jupe (11) de la coque (10). La transition entre la première portion (31) et la deuxième portion (32) du deuxième insert (30) comprend un épaulement (35) qui sert de butée au vissage du deuxième insert dans le premier insert.

La capsule composite comprend également un joint d'étanchéité (40) rapporté, placé à l'intérieur du premier insert (20). Son diamètre est tel qu'il reste piégé entre la tête (23) du premier insert et l'extrémité supérieure (312) de la première portion (31) du deuxième insert (30). Lorsque la capsule composite est placée sur la bague de verrerie, une zone annulaire d'appui (41), proche de la périphérie (46) du joint d'étanchéité (40), arrive au contact du buvant (120), appelé également "dessus de bague", de telle sorte que, lorsque la capsule composite est enfoncée sur le col après embouteillage, la zone annulaire d'appui (41) se trouve comprimée entre la tête de l'insert (23) et le buvant (120).

Le joint d'étanchéité comprend une couche résiliente en polyéthylène expansé. Dans le cadre de cet exemple, l'épaisseur de la couche résiliente est de 2,5 mm. Le premier insert (20) possède des moyens de compression radiale, ici une double languette flexible (26), qui permettent de plaquer sans formation de pli la périphérie (46) du joint d'étanchéité (40) sur la périphérie de l'extrémité supérieure de la bague de verrerie, cette dernière incluant le bord périphérique du buvant et une portion sensiblement cylindrique de la bague.

La bague de verrerie (100) associée à ladite capsule composite (1) est démunie de filet de vissage mais présente un bourrelet annulaire continu (101) destiné à coopérer avec les lames annulaires flexibles (328) du deuxième insert (32), et des reliefs (non représentés) destinés à coopérer avec les nervures longitudinales (313) du deuxième insert (30) pour bloquer ce dernier en rotation. La bague de verrerie comprend également un deuxième bourrelet annulaire (102) destiné à servir de butée axiale au bourrelet annulaire interne (12) de la coque.

## Revendications

1. Capsule composite (1) destinée à être fixée sur la bague de verrerie (100) d'une bouteille puis à servir de bouchon vissable et dévissable à volonté pour obturer ou libérer l'orifice de distribution (110) de ladite bouteille, ladite bague de verrerie étant munie d'au moins un bourrelet annulaire (101), ladite capsule composite comprenant:
- une coque (10) typiquement métallique avec une jupe (11) sensiblement cylindrique, munie d'un bourrelet annulaire interne (12);
- un premier insert (20), disposé à l'intérieur de ladite coque, solidaire de ladite coque, comprenant une jupe (21) munie d'un filet de vissage intérieur (22),
- un deuxième insert (30), en forme globale de manchon présentant au moins deux portions globalement cylindriques (31 et 32) ;
- la première portion (31) étant munie sur sa paroi extérieure d'un filet de vissage (311) complémentaire de celui dudit premier insert, de sorte que ledit premier insert et ledit deuxième insert se présentent comme un ensemble (20 + 30) solidarisé par vissage, situé à l'intérieur de ladite coque ;
- la deuxième portion (32) étant munie de moyens d'immobilisation axiale (321) destinés à coopérer avec ledit bourrelet annulaire (101) de ladite bague (100) et de moyens de butée axiale (322), typiquement l'extrémité inférieure (323) de ladite deuxième portion, coopérant avec ledit bourrelet annulaire interne (12), de telle sorte que ledit ensemble (20 + 30) solidarisé par vissage se trouve piégé à l'intérieur de ladite coque,
charactérisée en ce que ladite première portion (31) du deuxième insert (30) a une hauteur telle que, lorsque ladite capsule composite (1) est solidarisée de manière irreversible à ladite bague de verrerie (100), son extrémité supérieure (312) se trouve en-dessous du niveau du buvant (120) de la bague (100), et ledit premier insert (20) comprend une tête (23) s'étendant traversalement à ladite jupe (21), ladite capsule comprenant également un joint d'étanchéité (40) placé à l'interieur du premier insert (20) et ayant un diamètre tel qu'il reste piégé entre ladite tête (23) du premier insert et l'extrémité superieure (312) de ladite première portion (31) du deuxième insert (30).

2. Capsule composite (1) selon la revendication 1 **caractérisée en ce que** ledit deuxième insert est également muni de moyens d'immobilisation circonférentielle (313) coopérant avec des de moyens d'immobilisation circonférentielle ménagés sur ladite bague de verrerie.

3. Capsule composite (1) selon la revendication 1 ou 2, **caractérisée en ce que** la jupe (11) de la coque présente une ligne de rupture facile (15) circonférentielle, située en-dessous dudit premier insert, à proximité de l'extrémité inférieure de la jupe (21) de celui-ci, et au-dessus de la deuxième portion (32) du deuxième insert (30).

4. Capsule composite (1) selon l'une quelconque des revendications 1 à 3, **caractérisée en ce que** le premier insert (20) et le deuxième insert (30) ont des parois extérieures cylindriques dont les diamètres sont sensiblement voisins de sorte que l'ensemble solidarisé par vissage a un aspect global cylindrique, avec un diamètre extérieur sensiblement égal au diamètre interne de la jupe (11) de ladite coque.

5. Capsule composite (1) selon la revendication 4, **caractérisée en ce que** la transition entre la première portion (31) et la deuxième portion (32) du deuxième insert (30) comprend un épaulement (35) qui sert de butée au vissage dudit deuxième insert dans ledit premier insert.

6. Capsule composite (1) selon l'une quelconque des revendications 1 à 5, **caractérisée en ce que** ladite première portion (31) du deuxième insert (30) a une hauteur telle que, lorsque ladite capsule composite est solidarisée de manière irréversible à ladite bague de verrerie (100), son extrémité supérieure (312) se trouve en-dessous du niveau du dessus de bague (120), de sorte que, lorsque ladite capsule composite est placée sur la bague de verrerie, une zone annulaire d'appui (41), proche de la périphérie (46) dudit joint d'étanchéité, arrive au contact du dessus de bague et, après solidarisation irréversible dé la capsule composite sur le col, ladite zone annulaire d'appui se trouve comprimée entre la tête de l'insert et ledit dessus de bague.

7. Capsule composite (1) selon la revendication 6, **caractérisée en ce que** ledit joint d'étanchéité comprend une couche résiliente, typiquement une couche en un matériau polymérique expansé, dont l'épaisseur est supérieure à 2 mm, de préférence supérieure ou égale à 2,5 mm.

8. Capsule composite (1) selon l'une quelconque des revendications 1 à 7, **caractérisée en ce que** ledit premier insert (20) possède des moyens de compression radiale (26) qui permettent de plaquer sans formation de pli la périphérie (46) dudit joint d'étanchéité (40) sur la périphérie de l'extrémité supérieure de la bague de verrerie.

9. Capsule composite (1) selon l'une quelconque des revendications 1 à 8, **caractérisée en ce que** ladite deuxième portion comprend un anneau d'extrémité inférieur (325) et un anneau d'extrémité supérieur (326) reliés entre eux par des ponts longitudinaux (327), entre lesquels s'étendent des lames annulaires flexibles (328) attachées audit anneau d'extrémité inférieur (325), orientées vers le haut et, au repos, s'inclinant vers l'axe longitudinal (500), de telle sorte que les extrémités (329) desdites lames se trouvent sur un cercle dont le diamètre est inférieur au diamètre extérieur du bourrelet annulaire (101) de la bague de verrerie.

10. Capsule composite (1) selon la revendication 9 **caractérisée en ce que** ledit anneau d'extrémité supérieure (325) est muni d'une paroi inférieure (324) qui forme épaulement en s'étendant jusqu'à un diamètre inférieur au diamètre du bourrelet annulaire (101) de la bague de verrerie (100).

11. Bague de verrerie, occupant le sommet du col d'une bouteille et associée à une capsule composite selon l'une quelconque des revendications 1 à 10, **caractérisée en ce qu'**elle comprend un bourrelet annulaire (101) situé à une distance du buvant supérieure à la hauteur de ladite première portion (31) dudit deuxième insert (30) ainsi que des moyens d'immobilisation circonférentielle coopérant avec les moyens d'immobilisation circonférentielle (313) dudit deuxième insert.

12. Bague de verrerie selon la revendication 11 **caractérisée en ce qu'**elle comporte un deuxième bourrelet annulaire (102) servant de butée à l'enfoncement de ladite capsule composite.

13. Bouteille destinée à la consommation échelonnée de boissons, typiquement des boissons alcoolisées telles que des vins, des apéritifs, des liqueurs et des alcools, **caractérisée en ce que** son col est muni d'une bague de verrerie selon l'une quelconque des revendications 11 à 12 et **en ce qu'**elle est munie d'une capsule composite selon l'une quelconque des revendications 1 à 10.

14. Procédé de capsulage d'une bouteille destinée à la consommation échelonnée de boissons, typiquement des boissons alcoolisées telles que des vins, des apéritifs, des liqueurs et des alcools, **caractérisé en ce que**
a) on se munit de bouteilles munies d'une bague de verrerie selon l'une quelconque des revendications 11 à 12;
b) on les remplit de ladite boisson;
c) on se munit de capsules composites selon l'une quelconque des revendications 1 à 10 et on les fixe sur la bague de verrerie desdites bouteilles par simple translation axiale.

## Patentansprüche

1. Zusammengesetzte Flaschenkapsel (1), die dazu vorgesehen ist, auf dem Glasring (100) einer Flasche befestigt zu werden, danach nach Belieben als verschraubbarer und abschraubbarer Verschluss zu dienen, um die Ausschüttöffnung (110) der Flasche zu verschließen oder freizugeben, wobei der Glasring mit mindestens einem ringförmigen Wulst (101) versehen ist, wobei die zusammengesetzte Flaschenkapsel Folgendes umfasst:
- eine typischerweise metallene Schale (10) mit einem im Wesentlichen zylindrischen Ansatz (11), der mit einem ringförmigen Innenwulst (12) versehen ist;
- einen ersten Einsatz (20), der an der Innenseite der Schale, fest mit der Schale verbunden, angeordnet ist, einen Ansatz (21) umfasst, der mit einem Innenschraubgewinde (22) versehen ist,
- einen zweiten Einsatz (30) im Allgemeinen in Form einer Hülse, die mindestens zwei im Allgemeinen zylindrische Abschnitte (31 und 32) aufweist;
- wobei der erste Abschnitt (31) an seiner Außenwand mit einem Schraubgewinde (311) versehen ist, das zu dem des ersten Einsatzes dergestalt komplementär ist, dass sich der erste Einsatz und der zweite Einsatz wie eine durch Verschraubung fest verbundene Einheit (20 + 30) darstellen, die sich auf der Innenseite der Schale befindet;
- wobei der zweite Abschnitt (32) mit axialen Blockierungsmitteln (321), die zum Zusammenwirken mit dem ringförmigen Wulst (101) des Ringes (100) vorgesehen sind, und mit axialen Anschlagmitteln (322) versehen ist, wobei typischerweise das untere Ende (323) des zweiten Abschnitts mit dem ringförmigen Innenwulst (12) dergestalt zusammenwirkt, dass die durch Verschraubung fest verbundene Einheit (20 + 30) auf der Innenseite der Schale festgesetzt ist,
**dadurch gekennzeichnet, dass** der erste Abschnitt (31) des zweiten Einsatzes (30) eine Höhe dergestalt aufweist, dass, wenn die zusammengesetzte Flaschenkapsel (1) auf selbstsperrende Weise mit dem Glasring (100) fest verbunden ist, sich sein oberes Ende (312) unter der Höhe des Ausgusses (120) des Ringes (100) befindet, und der erste Einsatz (20) ein Kopfstück (23) umfasst, das sich quer zu dem Ansatz (21) erstreckt, wobei die Kapsel ebenfalls eine Dichtung (40) umfasst, die auf der Innenseite des ersten Einsatzes (20) platziert ist und einen Durchmesser dergestalt aufweist, dass sie zwischen dem Kopfstück (23) des ersten Einsatzes und dem oberen Ende (312) des ersten Abschnitts (31) des zweiten Einsatzes (30) festgesetzt bleibt.

2. Zusammengesetzte Flaschenkapsel (1) nach Anspruch 1, **dadurch gekennzeichnet, dass** der zweite Einsatz ebenfalls mit umlaufenden Blockierungsmitteln (313) versehen ist, die mit umlaufenden Blockierungsmitteln zusammenwirken, die an dem Glasring angeordnet sind.

3. Zusammengesetzte Flaschenkapsel (1) nach Anspruch 1 oder 2, **dadurch gekennzeichnet, dass** der Ansatz (11) der Schale eine umlaufende Sollbruchlinie (15) aufweist, die sich unter dem ersten Einsatz in der Nähe des unteren Endes des Ansatzes (21) von diesem und über dem zweiten Abschnitt (32) des zweiten Einsatzes (30) befindet.

4. Zusammengesetzte Flaschenkapsel (1) nach irgendeinem der Ansprüche 1 bis 3, **dadurch gekennzeichnet, dass** der erste Einsatz (20) und der zweite Einsatz (30) zylindrische Außenwände aufweisen, deren Durchmesser im Wesentlichen dergestalt benachbart sind, dass die durch Verschraubung fest verbundene Einheit einen im Allgemeinen zylindrischen Aspekt mit einem Außendurchmesser hat, der im Wesentlichen gleich dem Innendurchmesser des Ansatzes (11) der Schale ist.

5. Zusammengesetzte Flaschenkapsel (1) nach Anspruch 4, **dadurch gekennzeichnet, dass** der Übergang zwischen dem ersten Abschnitt (31) und dem zweiten Abschnitt (32) des zweiten Einsatzes (30) eine Schulter (35) umfasst, die als Anschlag für die Verschraubung des zweiten Einsatzes in dem ersten Einsatz dient.

6. Zusammengesetzte Flaschenkapsel (1) nach irgendeinem der Ansprüche 1 bis 5, **dadurch gekennzeichnet, dass** der erste Abschnitt (31) des zweiten Einsatzes (30) eine Höhe dergestalt aufweist, dass, wenn die zusammengesetzte Flaschenkapsel auf selbstsperrende Weise mit dem Glasring (100) fest verbunden ist, sich sein oberes Ende (312) unter der. Höhe der Oberseite des Ringes (120) dergestalt befindet, dass, wenn die zusammengesetzte Flaschenkapsel auf dem Glasring platziert ist, ein ringförmiger Auflagebereich (41) nahe der Peripherie (46) der Dichtung mit der Oberseite des Ringes in Kontakt kommt, und nach der selbstsperrenden Verbindung der zusammengesetzten Flaschenkapsel mit dem Hals, der ringförmige Auflagebereich zwischen dem Kopfstück des Einsatzes und der Oberseite des Ringes komprimiert wird.

7. Zusammengesetzte Flaschenkapsel (1) nach Anspruch 6, **dadurch gekennzeichnet, dass** die Dichtung eine elastische Schicht umfasst, typischerweise eine Schicht aus expandiertem Polymermaterial, deren Dicke mehr als 2 mm, vorzugsweise mehr als oder gleich 2,5 mm beträgt.

8. Zusammengesetzte Flaschenkapsel (1) nach irgendeinem der Ansprüche 1 bis 7, **dadurch gekennzeichnet, dass** der erste Einsatz (20) radiale Komprimierungsmittel (26) besitzt, die es ohne Faltenbildung ermöglichen, die Peripherie (46) der Dichtung (40) auf der Peripherie des oberen Endes des Glasringes anzudrücken.

9. Zusammengesetzte Flaschenkapsel (1) nach irgendeinem der Ansprüche 1 bis 8, **dadurch gekennzeichnet, dass** der zweite Abschnitt einen unteren Endring (325) und einen oberen Endring (326) umfasst, die untereinander durch längliche Stege (327) verbunden sind, zwischen denen sich flexible ringförmige Zungen (328) erstrecken, die an dem unteren Endring (325) befestigt sind, nach oben gerichtet sind, und sich in der Ruhestellung dergestalt zur Längsachse (500) neigen, dass die Enden (329) der Zungen sich auf einem Kreis befinden, dessen Durchmesser kleiner als der Außendurchmesser des ringförmigen Wulstes (101) des Glasringes ist.

10. Zusammengesetzte Flaschenkapsel (1) nach Anspruch 9, **dadurch gekennzeichnet, dass** der obere Endring (325) mit einer unteren Wand (324) versehen ist, welche eine Schulter ausbildet, indem sie sich bis zu einem Durchmesser erstreckt, der kleiner als der Durchmesser des ringförmigen Wulstes (101) des Glasringes (100) ist.

11. Glasring, der die Oberseite des Halses einer Flasche einnimmt und einer zusammengesetzten Flaschenkapsel nach irgendeinem der Ansprüche 1 bis 10 zugeordnet ist, **dadurch gekennzeichnet, dass** er einen ringförmigen Wulst (101), der sich in einer Entfernung vom oberen Ausguss in der Höhe des ersten Abschnitts (31) des zweiten Einsatzes (30) befindet, sowie auch umlaufende Blockierungsmittel umfasst, die mit den umlaufenden Blockierungsmitteln (313) des zweiten Einsatzes zusammenwirken.

12. Glasring nach Anspruch 11, **dadurch gekennzeichnet, dass** er einen zweiten ringförmigen Wulst (102) aufweist, der als Anschlag für das Einpressen der zusammengesetzten Flaschenkapsel dient.

13. Flasche, die für den schrittweisen Verbrauch von Getränken, typischerweise alkoholische Getränke, wie beispielsweise Weine, Aperitifs, Liköre und Schnäpse bestimmt ist, **dadurch gekennzeichnet, dass** ihr Hals mit einem Glasring nach irgendeinem der Ansprüche 11 bis 12 versehen ist, und dass sie mit einer zusammengesetzten Flaschenkapsel nach irgendeinem der Ansprüche 1 bis 10 versehen ist.

14. Verkapselungsverfahren einer Flasche, die für den schrittweisen Verbrauch von Getränken, typischerweise alkoholische Getränke, wie beispielsweise Weine, Aperitifs, Liköre und Schnäpse bestimmt ist, **dadurch gekennzeichnet, dass**
a) Flaschen, die mit einem Glasring nach irgendeinem der Ansprüche 11 bis 12 versehen sind, bereitgestellt werden;
b) sie mit dem Getränke befüllt werden;
c) zusammengesetzte Flaschenkapseln nach irgendeinem der Ansprüche 1 bis 10 bereitgestellt werden und sie auf dem Glasring der Flaschen durch einfache axiale Verschiebung befestigt werden.

## Claims

1. Composite cap (1) which is to be fixed to the glass ring (100) of a bottle and then serve as a stopper which can be screwed and unscrewed as desired in order to close or open the distribution orifice (110) of said bottle, said glass ring being provided with at least one annular protuberance (101), said composite cap comprising:
- a shell (10), typically made of metal, having a substantially cylindrical skirt (11), provided with an inner annular protuberance (12);
- a first insert (20), arranged inside said shell, rigidly connected to said shell, comprising a skirt (21) provided with an inner screw thread (22),
- a second insert (30) in the general shape of a sleeve having at least two generally cylindrical portions (31 and 32);
- the first portion (31) being provided on the external wall thereof with a screw thread (311) which is complementary to that of said first insert, so that said first insert and said second insert are in the form of an assembly (20 + 30) rigidly connected by screwing, located inside said shell;
- the second portion (32) being provided with axial immobilisation means (321) which are to cooperate with said annular protuberance (101) of said ring (100), and with axial stop means (322), typically the lower end (323) of said second portion, which cooperate with said inner annular protuberance (12) so that said assembly (20 + 30) which is rigidly connected by screwing is trapped inside said shell,
**characterised in that** said first portion (31) of the second insert (30) has a height such that, when said composite cap (1) is rigidly connected in an irreversible manner to said glass ring (100), the upper end (312) thereof is located beneath the level of the rim (120) of the ring (100), and said first insert (20) comprises a head (23) which extends transversely with respect to said skirt (21), said cap also comprising a seal (40) placed inside the first insert (20) and having a diameter such that it remains trapped between said head (23) of the first insert and the upper end (312) of said first portion (31) of the second insert (30).

2. Composite cap (1) according to claim 1, **characterised in that** said second insert is also provided with circumferential immobilisation means (313) which cooperate with circumferential immobilisation means formed on said glass ring.

3. Composite cap (1) according to either claim 1 or claim 2, **characterised in that** the skirt (11) of the shell has a circumferential break line (15) located beneath said first insert, close to the lower end of the skirt (21) thereof, and above the second portion (32) of the second insert (30).

4. Composite cap (1) according to any of claims 1 to 3, **characterised in that** the first insert (20) and the second insert (30) have cylindrical external walls of which the diameters are substantially the same, so that the assembly which is rigidly connected by screwing has a generally cylindrical appearance, with an external diameter which is substantially equal to the internal diameter of the skirt (11) of said shell.

5. Composite cap (1) according to claim 4, **characterised in that** the transition between the first portion (31) and the second portion (32) of the second insert (30) comprises a shoulder (35) which serves as a stop for the screwing of said second insert into said first insert.

6. Composite cap (1) according to any of claims 1 to 5, **characterised in that** said first portion (31) of the second insert (30) has a height such that, when said composite cap is rigidly connected in an irreversible manner to said glass ring (100), the upper end (312) thereof is located beneath the level of the ring top (120) so that, when said composite cap is placed on the glass ring, an annular bearing region (41) close to the periphery (46) of said seal comes into contact with the ring top and, after the composite cap has been rigidly connected in an irreversible manner to the neck, said annular bearing region is compressed between the head of the insert and said ring top.

7. Composite cap (1) according to claim 6, **characterised in that** said seal comprises a resilient layer, typically a layer of an expanded polymer material, the thickness of which is greater than 2 mm, preferably greater than or equal to 2.5 mm.

8. Composite cap (1) according to any of claims 1 to 7, **characterised in that** said first insert (20) has radial compression means (26) which allow the periphery (46) of said seal (40) to be flattened against the periphery of the upper end of the glass ring without a crease being formed.

9. Composite cap (1) according to any of claims 1 to 8, **characterised in that** said second portion comprises a lower end ring (325) and an upper end ring (326) which are interconnected by longitudinal bridge elements (327) between which there extend flexible annular strips (328) which are attached to said lower end ring (325), are oriented upwards and, at rest, are inclined towards the longitudinal axis (500) so that the ends (329) of said strips are located on a circle of which the diameter is smaller than the external diameter of the annular protuberance (101) of the glass ring.

10. Composite cap (1) according to claim 9, **characterised in that** said upper end ring (325) is provided with a lower wall (324) which forms a shoulder by extending to a diameter which is smaller than the diameter of the annular protuberance (101) of the glass ring (100).

11. Glass ring located at the top of the neck of a bottle and associated with a composite cap according to any of claims 1 to 10, **characterised in that** it comprises an annular protuberance (101) located at a distance from the upper rim at the height of said first portion (31) of said second insert (30), as well as circumferential immobilisation means which cooperate with the circumferential immobilisation means (313) of said second insert.

12. Glass ring according to claim 11, **characterised in that** it comprises a second annular protuberance (102) which serves as a stop for the insertion of said composite cap.

13. Bottle for drinks, typically alcoholic drinks such as wines, aperitifs, liqueurs and spirits, which are consumed in stages, **characterised in that** the neck thereof is provided with a glass ring according to either claim 11 or claim 12 and **in that** it is provided with a composite cap according to any of claims 1 to 10.

14. Method of capping a bottle for drinks, typically alcoholic drinks such as wines, aperitifs, liqueurs and spirits, which are consumed in stages, **characterised in that**
a) bottles provided with a glass ring according to either claim 11 or claim 12 are obtained;
b) the bottles are filled with said drink;
c) composite caps according to any of claims 1 to 10 are obtained and are fixed to the glass ring of said bottles by simple axial translation.
